# EUROPÄISCHE PATENTSCHRIFT

(11) **EP 1 046 594 B1**
(45) Veröffentlichungstag und Bekanntmachung des Hinweises auf die Patenterteilung: **13.08.2003**
(21) Anmeldenummer: 99810314.7
(22) Anmeldetag: 15.04.1999
(51) Int. Cl.: B65D 75/58

(54) **Verpackungsbehälter mit abschälbarer Verbindungsnaht und Verfahren zur Herstellung solches Behälters**
Package having a peelable seal and method of manufacturing said package
Emballage ayant une fermeture pelable et procédé de fabrication d'un tel emballage

(43) Veröffentlichungstag der Anmeldung: 25.10.2000
(73) Patentinhaber: Alcan Technology & Management AG, 8212 Neuhausen am Rheinfall (CH)
(72) Erfinder: Dixon, John, Bristol BS66RJ (GB)

(56) Entgegenhaltungen:
- EP-A- 0 400 826
- FR-A- 2 345 355
- US-A- 3 924 746
- US-A- 5 418 022

## Beschreibung

Die Erfindung betrifft einen Verpackungsbehälter, insbesondere eine Beutelverpackung, enthaltend im verkaufsfertigen Zustand wenigstens zwei durch das Füllgut getrennte Wandfolien, wenigstens eine randnahe, zwei Wandfolien verbindende, abschälbare bzw. peelbare Verbindungsnaht, einen entlang der Verbindungsnaht verlaufenden Verpackungsrand, und eine die Verbindungsnaht senkrecht durchdringende Ausnehmung. Im Rahmen der Erfindung liegt auch eine Verpackungsfolie sowie ein Verfahren zur Herstellung von Verpakkungsbehältern.

Bekannte Beutelverpackungen, wie Flach- oder Schlauchbeutel, werden in der Regel mit sogenannten Form-Füll-Verschliess-Maschinen hergestellt. Diese Maschinen verarbeiten Verpackungsmittel mit geringem Vorfertigungsgrad oder unmittelbar Verpackungswerkstoffe zu kompletten Packungen. Es handelt sich dabei beispielsweise um vertikal oder horizontal arbeitende Form-Füll-Verschliess-Maschinen.

In der Regel wird eine einseitig offene Hülle, welche bereits in einer Vorstufe aus Einzelfolien von der Rolle oder durch Falten einer Folie gegen sich selbst vorfabriziert wurde, mit Füllgut versehen und anschliessend zu einer verkaufsfertigen Packung, beispielsweise mittels Siegelung, verschlossen.

Solche Verpackungen, wie sie beispielsweise für das Verpacken von Kartoffelchips und anderen Snacks oder Süssigkeiten, wie Bonbons, üblich sind, sehen in der Regel keine besonderen Öffnungsmittel vor.

Unter Verbindungsnaht ist jener in der Regel längliche Flächenabschnitt gemeint, welcher zwei Folienseiten trennbar bzw. abschälbar oder untrennbar miteinander verbindet.

Damit die Packung ohne Hilfsmittel, wie Schere oder Messer geöffnet werden kann, sieht der Verpackungshersteller jeweils vor, dass die obere, randnahe Verbindungsnaht abschälbar ist. Eine solche Packung wird geöffnet, indem die vordere und rückseitige Verpackungsfolien bzw. Wandfolien in ihrem verbindungsnahen Bereich von je einer Hand mit dem Daumen und Zeigefinger erfasst und mit Kraft soweit auseinander gezogen werden, dass die randnahe abschälbare Verbindungsnaht sich längsseitig zu öffnen bzw. abzuschälen beginnt und die vordere und rückseitige Wandfolien im Bereich der Verbindungsnaht trennend auseinander gehen. Dies ist weitaus die gebräuchlichste Methode zum Öffnen solcher Packungen, da dazu keine Hilfsmittel nötig sind und der Zeitaufwand zum Öffnen geringer ist, und da keine abgeschnittenen Kleinteile als Verpackungsabfall anfallen.

Packungen der beschriebenen Art müssen in den Verkaufsgeschäften entweder auf Gestellbrettern abgelegt werden oder sie werden mit besonderen Hilfsmitteln, wie Klammern, in den Regalen und Gestellen aufgehängt. Damit auf solche zusätzlichen Hilfsmittel zum Aufhängen der Beutelpackungen verzichtet werden kann, sind die Packungen gewöhnlich im Bereich der oberen, randnahen, abschälbaren Verbindungsnaht mit einer parallel zu dieser Naht verlaufenden Ausnehmung oder Schlitz, beispielsweise mit dem sogenannten Euro-Slot versehen. Dies erlaubt, die Verpackungen beispielsweise an Stangen in Regalen aufzuhängen.

Der Schlitz wird häufig am Ende des Verpackungsvorganges aus der fertigen Packung gestanzt und gegebenenfalls in seinen Randbereichen noch verstärkt.

Beim Aufreissen von Packungen, die einen solchen Schlitz aufweisen, braucht es jedoch erhöhte Kraftaufwendung, um die Verbindungsnaht im Bereich dieser Ausnehmung zu trennen bzw. abzuschälen. Häufig lässt sich die Verbindungsnaht an dieser Stelle nicht ohne weiteres abschälen und die Wandfolien beginnen unkontrollierbar bis in den Packungs-Füllraum hinein zu reissen, wodurch die Verpackung zerstört wird und das Füllgut unbeabsichtigt herausfallen kann. Die Verpackung wird dadurch für den Wiedergebrauch, beispielsweise um Restmengen erneut zu verpacken, unbrauchbar.

Der Erfindung liegt deshalb die Aufgabe zugrunde, einen Verpackungsbehälter der eingangs genannten Art mit einer abschälbaren Verbindungsnaht und mit einer diese Naht durchstossenden Ausnehmung zum Aufhängen der Packung zu schaffen, welcher sich im Bereich der abschälbaren Verbindungsnaht mit gleichmässigem Krafteinsatz von Hand öffnen lässt, und bei welchem die Verpackungs- bzw. Wandfolien beim Öffnungsvorgang nicht unkontrolliert bis in den Packungs-Füllraum hinein reissen.

Erfindungsgemäss wird die Aufgabe dadurch gelöst, dass wenigstens in einer Wandfolie des Verpackungsbehälters im Bereich der abschälbaren Verbindungsnaht vom Packungs-Füllraum her gesehen wenigstens vor der Ausnehmung eine, vorzugsweise längs zur Verbindungsnaht verlaufende, Schwächungs- oder Trennlinie angeordnet ist, so dass nach Abschälen der Verbindungsnaht vom Packungs-Füllraum her gesehen oberhalb der Schwächungs- oder Trennlinie ein die Ausnehmung umgebender Flächenbereich der die Schwächungs- oder Trennlinie enthaltenden Wandfolie nicht abgeschält ist, wobei die Schwächungs- oder Trennlinie vom Packungs-Füllraum her gesehen wenigstens eine untere Randbegrenzung dieses Flächenbereichs bildet.

Der erfindungsgemässe Verpackungsbehälter ist vorzugsweise eine Beutelverpackung, beispielsweise ein Flach-, Boden- oder Schlauchbeutel. Der Verpackungsbehälter kann jedoch auch nur teilweise, vorzugsweise in seinem oberen Bereich, als Beutelverpackung ausgebildet sein und in gewissen Teilen aus einem starren oder halbstarren Behälter bestehen. Dies kann dadurch erreicht werden, indem beispielsweise die Wandfolien einer Beutelverpackung auf den Rand eines starren oder halbstarren Behälters aufgesiegelt, verschweisst oder mit diesem verklebt werden.

Der Verpackungsbehälter kann auch mehrere Seiten bzw. Wandfolien aufweisen und eine beliebige geometrische Form annehmen, beispielsweise die Form eines Quaders oder Tetraeders.

Der Verpackungsbehälter weist vorzugsweise eine vordere und rückseitige Wandfolie auf, welche sich dadurch kennzeichnen, dass sie durch das dazwischen liegende Füllgut voneinander getrennt sind. Die vordere und rückseitige Wandfolie können durch separate Verpakkungsfolien oder durch Faltung einer Verpackungsfolie gegen sich selbst gebildet sein.

Die Verpackungen sind in der Regel beschriftet und/oder mit graphischen Elementen versehen. Die Bezeichnungen "unten", "oben" und "seitlich" in Bezug auf die Verpackung beziehen sich auf die Ausrichtung der Verpackung in solcher Art, dass die Schrift- und Bildelemente in lesegerechter Ansicht präsentiert werden. Die vordere Wandfolie, auch Verpakkungsvorderseite oder vordere Verpackungsfolie genannt, ist die in der Regel im Verkaufsregal dem Käufer zugewandte Verpackungsseite und enthält gewöhnlich Bild- und Textelemente und dient zur Identifikation des Produktes und soll den Käufer auf das Produkt aufmerksam machen.

Die rückseitige Wandfolie, auch Verpackungsrückseite oder rückseitige Verpackungsfolie genannt, ist gewöhnlich die in den Verkaufsregalen dem Käufer abgewandte Seite und dient beispielsweise der genaueren Produkteinformation, wie Zusammensetzung des Inhaltes, Preisangaben, etc.

Die Wandfolien des Verpackungsbehälters sind vorzugsweise an ihren randnahen Seiten abschnittsweise oder umlaufend versiegelt, verschweisst, verklebt oder auf eine andere Art verschlossen, wobei mindestens eine, vorteilhaft randnahe, Verbindungsnaht eine abschälbare Verbindungsnaht ist. Der erfindungsgemässe Verpackungsbehälter enthält vorzugsweise nur eine abschälbare Verbindungsnaht, wobei es vorzugsweise die obere, randnahe Verbindungsnaht des Verpackungsbehälters ist.

Unter abschälbarer Verbindung bzw. Verbindungsnaht ist die Verbindung zweier Folienflächen, bzw. zweier Wandfolien zu verstehen, welche erst unter Aufwendung erhöhter Zugund/oder Schubkräfte wieder getrennt werden kann, ohne dass dabei eine der beiden oder beide Folienflächen wesentlich beschädigt, d.h. zerrissen, werden. Die Auftrennung erfolgt beispielsweise durch Auseinanderreissen der beiden Wandfolien mit den Händen. Beim Abschälen solcher Folienverbindungen kann beispielsweise eine zwischen den Folienflächen liegende Siegelschicht oder ein Siegelband aufgebrochen werden oder die durch Klebmittel erzeugte Haftung zwischen den Folienflächen gelöst werden. Im weiteren kann das Auftrennen der abschälbaren Verbindungsnaht auch durch die Zerstörung einer zwischen den Folien liegenden Verbindungsschicht, d.h. durch Kohäsionsbruch, erfolgen.

Die abschälbare Verbindungsnaht kann beispielsweise durch gegenseitiges verschweissen zweier Folienflächen unter Einwirkung von Wärme und/oder Druck erzeugt werden, z.B. Heissgasschweissen, Heizkeilschweissen, Stumpfschweissen, Wärmekontaktschweissen, Hochfrequenzschweissen, Ultraschallschweissen, Induktionsschweissen oder Reibschweissen, wobei insbesondere die Schweisstemperatur gezielt reguliert werden muss, damit eine abschälbare Verbindung entsteht. Eine weitere Verbindungsart ist die sogenannte Siegelung, wie Warm- oder Kaltsiegelung, wobei die Trennbarkeit der Verbindung insbesondere durch die Wahl eines ablösbaren bzw. aufbrechbaren Siegellackes oder einer ablösbaren bzw. aufbrechbaren Siegelschicht oder -gewebe bestimmt wird. Die abschälbare Verbindungsnaht kann beispielsweise auch über ein Koextrusionsverfahren oder mittels Klebeband oder einfach durch Kleben hergestellt werden.

Die Verpackung und insbesondere die abschälbare Verbindungsnaht wird vorzugsweise durch gegenseitiges Versiegeln oder Verschweissen der Wandfolien verschlossen bzw. hergestellt.

Im Bereich der abschälbaren Verbindungsnaht, vorzugsweise in deren Mitte, enthält der Verpackungsbehälter senkrecht zur Verbindungsnahtfläche eine durchgehende Ausnehmung, beispielsweise einen Schlitz oder ein rundes Loch, welche erlaubt, die Verpackung beispielsweise an einer Stange im Verkaufsregal aufzuhängen. Anstelle einer Ausnehmung kann äquivalent auch ein Schnitt vorgesehen sein. Vorzugsweise handelt es sich bei der Ausnehmung um einen sogenannten "Euro-Slot".

Die Ausnehmung wird vorzugsweise in eine obere, abschälbare Verbindungsnaht, in die sogenannte obere Quernaht, gestanzt oder geschnitten, so dass die Text- bzw. Bildelemente der im Verkaufsregal aufgehängten Packungen lesegerecht ausgerichtet sind. Die Ausnehmung ist derart plaziert und dimensioniert, dass unterhalb der Ausnehmung, d.h. zwischen dem unteren Ende der Ausnehmung und dem Packungs-Füllraum die Verpackung immer noch genügend versiegelt, verschweisst bzw. verschlossen ist. Andererseits muss auch die Verbindungsnaht genügend breit dimensioniert sein, damit die Verpackung im Bereich der Ausnehmung dicht bleibt.

Wenigstens eine Wandfolie des Verpackungsbehälters, die vordere und/oder die rückseitige Wandfolie, vorzugsweise ausschliesslich eine Wandfolie, idealerweise die vordere Wandfolie, enthält im Bereich der abschälbaren Verbindungsnaht vom Packungs-Füllraum her gesehen wenigstens vor bzw. unterhalb der Ausnehmung eine, vorzugsweise im wesentlichen längs zur Verbindungsnaht verlaufende, Schwächungs- oder Trennlinie.

Da die Schwächungs- oder Trennlinie ausschliesslich im Bereich der Verbindungsnaht verläuft, wird die Dichtigkeit des Packungs-Füllraums nicht beeinträchtigt.

Unter einer Schwächungslinie ist eine Sollreissstelle in der Form einer Linie oder eines begrenzten, länglichen Flächenabschnittes zu verstehen, welche eine deutlich geringere Reissfestigkeit aufweist als die Verpackungs- bzw. Wandfolie und die unter einer bestimmten Zugbelastung reisst, wobei beispielsweise der Einsatz von Körperkraft, d.h. das Abschälen der Verbindungsnaht mit den Händen, bereits genügend Zugbelastung erzeugt. Die Schwächungslinie kann beispielsweise durch Perforieren, Einschneiden oder lokales Schwächen eines begrenzten Folienabschnittes erzeugt werden.

Unter einer Trennlinie ist ein die Wandfolie vollständig durchdringender Schnitt oder Öffnung zu verstehen.

Bei der Schwächungs- oder Trennlinie handelt es sich vorzugsweise um eine Trennlinie, welche als ein die Wandfolie durchdringender Schnitt ausgebildet ist.

Die Verbindungsgerade zwischen den zwei Endpunkten oder den seitlich äussersten Punkten der Schwächungs- oder Trennlinie hat vorzugsweise wenigstens die Länge der horizontalen Ausdehnung der Ausnehmung. Das heisst, der Abstand zwischen den Endpunkten oder den seitlich äussersten Punkten der Schwächungs- oder Trennlinie und den ihnen zugewandten seitlichen Rändern ist kleiner oder gleich wie der Abstand zwischen den entsprechenden seitlichen Enden der Ausnehmung und den ihnen zugewandten seitlichen Rändern.

Die Schwächungs- oder Trennlinie ist vorzugsweise bogenförmig und vom Packungs-Füllraum her gesehen konvex. Idealerweise enthält die Schwächungs- oder Trennlinie zwei kurze, seitliche Endabschnitte, die zum oberen Verpackungsrand hin verlaufen und vorteilhaft senkrecht zum oberen Verpackungsrand stehen.

Die Schwächungs- oder Trennlinie kann die Ausnehmung auch teilweise oder vollständig umschliessen, wobei die Schwächungs- oder Trennlinie beispielsweise ein ellipsen- oder kreisförmiges, aber auch ein rechteckförmiges Aussehen oder die Form einer beliebigen geometrischen oder gestalterischen Figur annehmen kann. Es ist beispielsweise möglich, dass eine die Ausnehmung teilweise oder vollständig umschliessende Schwächungs- oder Trennlinie typische Symbolformen konturiert.

Umschliesst die Schwächungs- oder Trennlinie die besagte Ausnehmung vollständig, so handelt es sich vorzugsweise um eine Schwächungslinie.

Die genaue Form und Grösse und Art der Trenn- oder Schwächungslinie, d.h. Schnitt, Perforierung, etc., ist unter anderem von der Grösse des Verpackungsbehälters, der Grösse und Form der Ausnehmung und vom Verpackungswerkstoff abhängig.

Die Verpackungsfolie des erfindungsgemässen Verpackungsbehälters kann eine Monofolie oder eine Verbundfolie aus zwei oder mehreren Teilschichten sein, wobei die Verbundfolie aus Schichten gleicher oder unterschiedlicher Kunststoffe bestehen kann. Die Verpackungsfolien müssen derart beschaffen sein, dass sich aus ihnen Verpackungen mit abschälbaren Verschlussnähten bzw. Verbindungsnähten herstellen lassen.

Die Folien bzw. Folienschichten bestehen vorzugsweise aus thermoplastischen Kunststoffen der Reihe des Polyvinylchlorids (PVC), der Polyolefine, wie Polypropylen, Polyethylen oder Copolymere des Polyethylens, des Polyesters, des Polyamids, der Cycloolefin-Copolymere. Geeignete Thermoplaste zur Erzeugung dieser Folien bzw. Folienschichten sind nachstehend aufgeführt.

Die PVC-Folien sind Folien auf Basis von chlorhaltigen Polymeren, d.h. Polymeren, des Vinylchlorids oder von Vinylkunststoffen, enthaltend Vinylchlorideeinheiten in deren Struktur, wie Copolymere des Vinylchlorids mit Vinylestern von aliphatischen Säuren, Copolymere des Vinylchlorids mit Estern der Acryl- oder Methacrylsäure oder mit Acrylnitril, Copolymere des Vinylchlorids mit Dienverbindungen und ungesättigten Dicarboxylsäuren oder deren Anhydriden, Copolymere des Vinylchlorids und Vinylidenchlorids mit ungesättigten Aldehyden, Ketonen usw. oder Polymere und Copolymere des Vinylidenchlorids mit Vinylchlorid oder anderen polymerisierbaren Verbindungen.

Die Thermoplaste auf Vinyl-Basis können auch auf an sich bekannte Weise mit Primär- oder Sekundärweichmachern weichgemacht sein. Die genannten vinylchloridhaltigen Materialien können ebenfalls für die gegossenen PVC-Filme eingesetzt werden.

Folien aus PVC sind wenigstens monoaxial (oPVC) gereckt oder können fallweise auch biaxial gereckt sein.

Sind die Kunststofffolien aus Polyestern (PET-Folien), so sind Beispiele für die Polyester Polyalkylenterephthalate oder Polyalkylenisophthalate mit Alkylengruppen oder -resten mit 2 bis 10 Kohlenstoffatomen oder Alkylengruppen mit 2 bis 10 C-Atomen, die wenigstens durch ein -0- unterbrochen sind, wie z.B. Polyethylenterephthalat, Polypropylenterephthalat, Polybutylenterephthalat (Polytetramethylenterephthalet), Polydecamethylenterephthalat, Poly-1,4-cyclohexyldimethylolterephthalat oder Polyethylen-2,6-naphthalen-dicarboxylat oder Polyalkylenterephthalat- und Polyalkylenisophthalat-Mischpolymere, wobei der Anteil an Isophthalat z.B. 1 bis 10 Mol-% beträgt, Mischpolymere und Terpolymere, sowie Blockpolymere und gepfropfte Modifikationen oben genannter Stoffe. Andere zweckmässige Polyester sind in der Fachwelt unter dem Kürzel PEN bekannt.

Andere Polyester sind Copolymere der Terephthalsäure und einer weiteren Polycarboxylsäure mit wenigstens einem Glykol. Zweckmässig sind dabei die Copolyester der Terephthalsäure, Ethylenglykol und einem zusätzlichen Glykol. Bevorzugt sind glykolmodifizierte Polyester, die der Fachwelt als PETG bekannt sind.

Weitere zweckmässige Polyester sind Polylalkylenterephthalate mit Alkylengruppen oder - resten mit 2 bis 10 Kohlenstoffatomen und Polylalkylenterephthalate mit Alkylengruppen oder -resten mit 2 bis 10 Kohlenstoffatomen, die durch ein oder zwei -0- unterbrochen sind. Weitere bevorzugte Polyester sind Polylalkylenterephthalate mit Alkylengruppen oder -resten mit 2 bis 4 Kohenstoffatomen. Zu diesen Polyethylenterephthalaten sind auch A-PET, PETP und das genannte PETG oder G-PET zu zählen. Ganz besonders bevorzugt sind Polyethylenterephthalat-Folien. Die Folien aus Polyester können mono- oder vorzugsweise biaxial orientiert sein.

Das Polypropylen für Folien oder Beschichtungen kann ein isotaktisches, syndiotaktisches oder ataktisches Polypropylen oder ein Gemisch davon sein. Das Polypropylen kann amorph, teilkristallin, kristallin oder hochkristallin sein. Es können auch Block-Copolymere oder Random-Copolymere des Polypropylens angewendet werden. Die mittlere Molmasse kann z.B. von unter 10'000 bis zu 600'000 und höher betragen. Die Polypropylen-Folien können mono- oder biaxial verstreckt sein.

Sind die Kunststofffolien aus Polyethylenen (PE-Folien), so sind Beispiele für Polyethylene Polyethylene niedriger Dichte (LDPE), mittlerer Dichte (MDPE) oder hoher Dichte (HDPE). Die PE-Folien können mono- oder biaxial verstreckt sein.

Sind die Kunststofffolien Polyamidfolien (PA), so gehören zu den Polyamiden beispielsweise Polyamid 6, ein Homopolymerisat aus ε-Caprolactam (Polycaprolac- tam); Polyamid 11, Polyamid 12, ein Homopolymerisat aus ω-Laurinlactam (Polylaurin- lactam); Polyamid 6,6, ein Homopolykondensat aus Hexamethylendiamin und Adipinsäure (Polyhexamethylenadipamid); Polyamid 6,10, ein Homopolykondensat aus Hexamethylendiamin und Sebacinsäure (Polyhexamethylensebacamid); Polyamid 6,12, ein Homopolykondensat aus Hexamethylendiamin und Dodecandisäure (Polyhexamethylendodecanamid) oder Polyamid 6-3-T, ein Homopolykondensat aus Trimethylhexamethylendiamin und Terephthalsäure (Polytrimethylhexamethylenterephthalamid), sowie Gemische davon. Die Folien aus Polyamid sind mono- oder vorzugsweise biaxial orientiert sein (oPA).

Mit Cycloolefin-Copolymeren sind thermoplastische Olefin-Polymere mit amorpher Struktur beschrieben, die im wesentlichen Copolymere aus Ethylen und 2-Norbornen oder Tetracyclododecen darstellen. Der Norbornen-Gehalt im Ethylen-Norbornen-Cycloolefin-Copolymeren kann beispielsweise von 12 bis 80 Mol-%, vorzugsweise 52 Mol-%, betragen. Die Polymerisation kann durch Metallocen-Katalysatoren, einer Polymersation in Lösung und dem Druck des Ethylens gesteuert werden. Die Cycloolefin-Copolymere können amorph sein oder Kristallinität aufweisen.

Im weiteren können auch Verbundfolien, enthaltend eine oder mehrere Folien oder Schichten aus obgenannten Kunststoffen sowie Folien oder Schichten aus Metall, wie Aluminium, Stahl, Kupfer oder Messing, aus Papier oder aus cellulosehaltigen Materialien, verwendet werden.

Wird der erfindungsgemässe Verpackungsbehälter durch Siegeltechniken verschlossen, so weisen die Mono- und/oder Verbundfolien vorzugsweise, um die Siegeleigenschaften zu steuern, auf einer oder beiden freien Seiten wenigstens an den vorgesehenen Verbindungsflächen Siegelschichten, wie Siegelfolien, siegelbare Beschichtungen oder Siegellacke, z.B. auf Basis von Ethylen-Acryl-Säure (EAA), Polyolefinen, wie Polyethylenen, Polypropylenen, Polyacrylaten, PVC-Harzen, Polyvinylidenchloriden, EVA, Polyethylenterephthalate, insbesondere des Types A-PET, usw. auf. Die freien Seiten oder wenigstens eine der freien Seiten, insbesondere die orientierten Polyesterfolien, können mit EVA (Ethylen/Vinylalkohol-Copolymer) oder einer amorphen Polyester-Siegelschicht des Typs PET-A beschichtet sein. Beispiele bevorzugter Siegelschichten sind Siegellacke enthaltend Polyethylen oder eine Folie aus ca. 40 µm dickem Polypropylen.

Lösbare Siegelverbindungen werden zweckmässig durch den Einsatz von lösbaren Siegelschichten erreicht.

Wird die Verpackung durch Verschweissen verschlossen, so verwendet man einen schweissbaren Kunststoff, insbesondere aus einem gegebenenfalls modifizierten Polyolefin, wie Polyethylen oder Polypropylen, deren Copolymere oder Ionomere.

An Stelle von Siegeln oder Verschweissen kann die Verpackung auch durch Kleben verschlossen werden. Für die Erzeugung einer nicht abschälbaren Verbindungsnaht wird hierfür ein Permanentkleber verwendet. Als Permanentkleber wird bevorzugt ein Kleber auf der Basis von Polyurethan eingesetzt. Für die Herstellung einer abschälbaren Verbindungsnaht kann ein Selbsthaftkleber eingesetzt werden. Ein geeigneter Selbsthaftkleber (PSA, pressure sensitive adhesive) ist auf der Basis von Polyacrylat oder anderen selbstklebenden Harzen aufgebaut. Im weiteren ist auch eine Kaltsiegelung auf Latex-Basis anwendbar.

Beim Aufreissen eines erfindungsgemässen Verpackungsbehälters bzw. Packung wird ausgehend vom Packungs-Füllraum in Richtung des oberen Verpackungsrandes die abschälbare Verbindungsnaht längsseitig aufgetrennt, das heisst die erste Wandfolie, vorzugsweise die vordere Wandfolie, wird von der zweiten Wandfolie, vorzugsweise die rückseitige Wandfolie, an der Verbindungsnaht getrennt. Im Bereich zwischen den beiden seitlichen Endpunkten bzw. zwischen den beiden seitlich äussersten Punkten der Schwächungs- oder Trennlinie wird die vordere, die Schwächungs- oder Trennlinie enthaltende, Wandfolie nur bis zur Schwächungs- oder Trennlinie hin von der rückseitigen Wandfolie abgeschält. Bei fortschreitendem Trennvorgang wird ausgehend von den beiden Endpunkten der Schwächungsoder Trennlinie die vordere Wandfolie in Richtung oberen Verpackungsrand durchrissen, d.h., es bilden sich ausgehend von den beiden Endpunkten sogenannte Reisslinien aus. Die Endabschnitte der Schwächungs- oder Trennlinie in der vorderen Wandfolie wirken beim Auseinanderziehen der beiden Wandfolien wie Einreisskerben und begünstigen die Entstehung einer Reisslinie, ohne dass dazu die beiden Wandfolien mit erhöhter Kraft auseinander gezogen werden müssen. Innerhalb des durch die Schwächungs- oder Trennlinie, die beiden seitlichen Reisslinien und den oberen Verpackungsrand eingegrenzten Flächenbereiches, in welchem auch die Ausnehmung liegt, wird die vordere Wandfolie nicht von der rückseitigen Wandfolie getrennt. Die Packung ist im Bereich der abschälbaren Verbindungsnaht nach dem Aufreissvorgang längsseitig jedoch vollständig offen.

Sind die beiden Endabschnitte der vorzugsweise bogenförmigen Schwächungs- oder Trennlinie vertikal ausgerichtet, so bewirkt der Kerbeffekt, dass die beiden Reisslinien ebenfalls überwiegend senkrecht zum oberen Verpackungsrand hin verlaufen.

Umschliesst die Schwächungs- oder Trennlinie den Schlitz bzw. die Ausnehmung vollständig, so wird innerhalb der durch die Schwächungs- oder Trennlinie umschlossenen Fläche die vordere Wandfolie nicht abgeschält. Da in diesem Fall die Schwächungs- oder Trennlinie keine Endpunkte aufweist, bilden sich auch keine Reisslinien in der vorderen Wandfolie aus.

Wird die Ausnehmung nur teilweise von der Schwächungs- oder Trennlinie umschlossen und verlaufen die Endabschnitte ungefähr parallel zum oberen Verpackungsrand gegeneinander zu, so kann die Wandfolie, bedingt durch den Kerbeffekt derart durchrissen werden, dass sich ausgehend von den Endpunkten der Schwächungs- oder Trennlinie eine die beiden Endpunkte miteinander verbindende Reisslinie ausbildet.

Bei jeder der genannten Ausführungsformen von Trenn- oder Schwächungslinien verbleibt nach dem Abschälen der Verbindungsnaht um den Schlitz bzw. die Ausnehmung herum ein Bereich, in welchem die beiden Wandfolien beim Trennvorgang nicht voneinander getrennt wurden. Auf diese Weise kann die erfindungsgemässe Packung geöffnet werden, ohne dass die Verbindungsnaht im Bereich der Ausnehmung unter Aufwendung erhöhter Reisskraft, voneinander getrennt werden muss. Dadurch wird das Öffnen der Packung wesentlich erleichtert, und die Gefahr, dass die Wandfolien beim Aufreissen der Packung unkontrollierbar bis in den Füllbereich der Packung hinein reissen, besteht nicht mehr. Dies erlaubt dem Käufer, die geöffnete Packung jederzeit und ohne grossen Aufwand, beispielsweise mit einem Klebband oder anderen Verschlussmitteln, wieder zu verschliessen.

Eine Verpackungsfolie, die zur Herstellung des erfindungsgemässen Verpackungsbehälters geeignet ist, zeichnet sich dadurch aus, dass die Verpackungsfolie, welche die Schwächungs- oder Trennlinie enthaltende Wandfolie bildet, im Bereich der vorgesehenen abschälbaren Verbindungsnaht vom vorgesehenen Packungs-Füllraum her betrachtet wenigstens vor der vorgesehenen Ausnehmung eine Schwächungs- oder Trennlinie enthält.

Ein bevorzugtes Verfahren zur kontinuierlichen Herstellung eines erfindungsgemässen Verpackungsbehälters zeichnet sich dadurch aus, dass in die eine Wandfolie bildende Verpakkungsfolie im Bereich der vorgesehenen oberen, abschälbaren Verbindungsnaht eine bogenförmige, vom vorgesehenen Packungs-Füllraum her betrachtet konvexe Schwächungs- oder Trennlinie geschaffen wird, und die Verpackungsfolie mit dem den vorgesehenen oberen Verpackungsrand enthaltenden Abschnitt in Transportrichtung voran durch die Verpakkungsmaschine befördert wird, und die Schwächungs- oder Trennlinie mit ihren Endpunkten in Transportrichtung voran befördert wird, so dass die Verpackungsfolie an den Endpunkten der Schwächungs- oder Trennlinie während des Transportvorganges nicht aufgerissen werden kann, und die Verpackungsfolie anschliessend zu Verpackungsbehältern weiterverarbeitet wird, und der Verpackungsbehälter abgefüllt und durch die Erzeugung einer oberen, abschälbaren Verbindungsnaht mittels Siegelung oder Schweissen verschlossen wird, und in die obere, abschälbare Verbindungsnaht, vom vorgesehenen Packungs-Füllraum her betrachtet nach der Schwächungs- oder Trennlinie, die Ausnehmung geschaffen wird.

Die Schwächungs- oder Trennlinie wird vorzugsweise als ein die Wandfolie durchdringenden Schnitt ausgeführt. Idealerweise wird dieser Schnitt beispielsweise mit einer an der Folienschneidmaschine zusätzlich angebrachten Schneid- oder Stanzvorrichtung in einem separaten Verfahrensschritt ausgeführt. Die Verpackungsmaschine kann jedoch zum Schneiden dieser Schwächungs- oder Trennlinie auch eine separate Schneid- oder Stanzvorrichung vorsehen. Die Schwächungs- oder Trennlinie wird vorzugsweise vor dem Zuschneiden und gegenseitigen Verbinden der Verpackungsfolien zu Verpackungsbehältern ausgeführt.

Die Schwächungs- oder Trennlinie wird vorzugsweise in Ausrichtung zur Siegelvorrichtung, welche die obere Verbindungsnaht ausführt, positioniert. Der Verpackungsbehälter wiederum wird ebenfalls in Ausrichtung zur genannten Siegelvorrichtung hergestellt, so dass die Schwächungs- oder Trennlinie relativ zum oberen Verpackungsrand und relativ zur Ausnehmung oder Schlitz immer gleich positioniert ist.

Im folgenden wird die Erfindung anhand eines Beispiels und mit Bezug auf die beiliegenden beispielhaften Zeichnungen näher erläutert. Es zeigen:
- Fig. 1:: Vorderansicht eines Verpackungsbehälters bzw. einer Packung;
- Fig. 2:: Vorderansicht einer vorderen Wandfolie nach dem Aufreissen der Packung;
- Fig. 3:: Vorderansicht einer rückseitigen Wandfolie nach dem Aufreissen der Packung.

Fig. 1 zeigt den oberen Teil einer Beutelverpackung 1 in Vorderansicht, enthaltend eine abschälbare Verbindungsnaht 4, welche eine rückseitige Wandfolie 7 und eine vordere Wandfolie 5 (siehe Fig. 2 und 3) abschälbar miteinander verbindet, eine Schwächungs- oder Trennlinie 3 in der vorderen Wandfolie 5 und eine Ausnehmung 2, den sogenannten Euro-Slot. Der Verpackungsbehälter 1 wird unter anderem durch einen oberen Verpackungsrand 20 und seitliche Verpackungsränder 13, 14 begrenzt. Der Euro-Slot 2 weist seitliche Enden 17, 18 auf. Die Schwächungs- oder Trennlinie 3 ist eine Trennlinie und als ein die vordere Wandfolie 5 durchdringender Schnitt ausgebildet. Sie ist vom Packungs-Füllraum 11 aus gesehen vor dem Euro-Slot 2 angeordnet und ist bogenförmig. Sie ist vom Packungs-Füllraum 11 aus gesehen konvex geformt. Die Trennlinie 3 weist zwei kurze Endabschnitte 8, 12, welche gegen den oberen Verpackungsrand 20 hin verlaufen und im wesentlichen senkrecht zu diesem stehen.

Die abschälbare Verbindungsnaht 4 ist vorzugsweise eine Siegelnaht. Die Verbindungsgerade zwischen den beiden Endpunkten 15, 16 der Trennlinie 3 ist länger als die Verbindungsgerade zwischen den Endpunkten 17, 18 des Euro-Slots 2, so dass die beiden Endpunkte 15, 16 der Trennlinie 3 näher an den ihnen jeweils zugewandten Seitenrändern 13, 14 liegen als die entsprechenden Endpunkte 17, 18 des Euro-Slots 2.

Unterhalb der Verbindungsnaht 4 liegt zwischen der vorderen Wandfolie 5 und der rückseitigen Wandfolie 7 der Packungs-Füllraum 11.

Durch das Auseinanderreissen der vorderen Wandfolie 5 und der rückseitigen Wandfolie 7 im oberen Teil des Verpackungsbehälters 1 mit den Händen wird die abschälbare Verbindungsnaht 4 längsseitig getrennt (Fig. und 3). Aufgrund der Trennlinie 3 unterhalb des Euro-Slots 2 wird die vordere Wandfolie 5 zwischen den beiden Endpunkten 15, 16 nur bis zur Trennlinie 3 von der rückseitigen Wandfolie abgeschält.

Nachdem die vordere Wandfolie 5 entlang der Trennlinie 3 bis auf die Höhe der Endpunkte 15, 16 längsseitig von der rückseitigen Wandfolie abgeschält ist, wird bei fortschreitendem Trennvorgang die vordere Wandfolie 5 ausgehend von den beiden Endpunkten 15, 16 in Richtung des oberen Verpackungsrandes 20 durchrissen und es entstehen zwei Reisslinien 19.

Die Endabschnitte 8, 12 der Trennlinie 3 wirken wie Einreisskerben und begünstigen die Ausbildung der Reisslinie 19. Da die kurzen Endabschnitte 8, 12 der Trennlinie 3 zum oberen Verpackungsrand hin verlaufen und im wesentlichen senkrecht zu diesem stehen, verläuft die Reisslinie 19 ebenfalls im wesentlichen senkrecht gegen den oberen Verpackungsrand 20 zu.

Nach dem Aufreissvorgang ist die Packung im Bereich der abschälbaren Verbindungsnaht 4 längsseitig vollständig geöffnet. Die Verbindungsnaht 4 weist jedoch lediglich eine bereichsweise Trennung 6, 10 auf. In den beiden Bereichen jeweils zwischen den seitlichen Rändern 13, 14 und der Reisslinie 19 wird die vordere Wandfolie 5 auf der ganzen Breite von der rückseitigen Wandfolie 7 getrennt.

Die beiden Reisslinien 19, der obere Verpackungsrand 20 und die Trennlinie 3 begrenzen einen den Euro-Slot 2 enthaltenden Flächenbereich 9, in welchem die vordere Wandfolie 5 nicht von der rückseitigen Wandfolie 7 abgeschält wird (Fig. 3).

Dank der Trennlinie 3 wird verhindert, dass beim Öffnen der Packung die Verbindungsnaht 4 im Bereich des Euro-Slots 2 abgeschält wird.

Da die Endabschnitte der Trennlinie 3 wie Einreisskerben wirken, wird das Einreissen der Folie ausgehend von den Endpunkten 15, 16 der Trennlinie 3 beim Aufreissen der Packung begünstigt, so dass beim erfindungsgemässen Verpackungsbehälter 1 das Aufreissen der Verbindungsnaht 4 im Bereich des Euro-Slots 2 keinen erhöhten Kraftaufwand erfordert.

## Patentansprüche

1. Verpackungsbehälter (1), insbesondere eine Beutelverpackung, enthaltend im verkaufsfertigen Zustand wenigstens zwei durch das Füllgut getrennte Wandfolien (5, 7), wenigstens eine randnahe, die Wandfolien (5, 7) verbindende, abschälbare Verbindungsnaht (4), einen entlang der abschälbarenVerbindungsnaht (4) verlaufenden Verpackungsrand (20) und eine die abschälbare Verbindungsnaht (4) senkrecht durchdringende Ausnehmung (2),
**dadurch gekennzeichnet, dass**
wenigstens in einer Wandfolie (5) des Verpackungsbehälters (1) im Bereich der abschälbaren Verbindungsnaht (4) vom Packungs-Füllraum (11) her gesehen wenigstens vor der Ausnehmung (2) eine, vorzugsweise längs zur Verbindungsnaht (4) verlaufende, Schwächungs- oder Trennlinie (3) angeordnet ist, so dass nach Abschälen der Verbindungsnaht (4) vom Packungs-Füllraum (11) her gesehen oberhalb der Schwächungsoder Trennlinie (3) ein die Ausnehmung (2) umgebender Flächenbereich (9) der die Schwächungs- oder Trennlinie (3) enthaltenden Wandfolie (5) nicht abgeschält ist, wobei die Schwächungs- oder Trennlinie (3) vom Packungs-Füllraum (11) her gesehen wenigstens eine untere Randbegrenzung dieses Flächenbereichs (9) bildet.

2. Verpackungsbehälter nach Anspruch 1, **dadurch gekennzeichnet, dass** die Verbindungsgerade zwischen den zwei Endpunkten (15, 16) oder den seitlich äussersten Punkten der Schwächungs- oder Trennlinie (3) wenigstens die Länge der horizontalen Ausdehnung der Ausnehmung (2) umfasst, und der Abstand zwischen den Endpunkten (15, 16) oder den seitlich äussersten Punkten der Schwächungs- oder Trennlinie (3) und den ihnen zugewandten seitlichen Verpackungs-Rändern (13, 14) kleiner oder gleich ist wie der Abstand zwischen den entsprechenden seitlichen Enden (17, 18) der Ausnehmung (2) und den ihnen zugewandten seitliche Verpackungs-Rändern (13, 14).

3. Verpackungsbehälter nach Anspruch 1 bis 2, **dadurch gekennzeichnet, dass** die Schwächungs- oder Trennlinie (3) bogenförmig und vom Packungs-Füllraum (11) her gesehen konvex ist.

4. Verpackungsbehälter nach Anspruch 1 bis 3, **dadurch gekennzeichnet, dass** die Schwächungs- oder Trennlinie (3) kurze Endabschnitte (8, 12) aufweist, welche zum oberen Verpackungsrand (20) hin verlaufen und vorzugsweise senkrecht zu diesem sind.

5. Verpackungsbehälter nach Anspruch 1, **dadurch gekennzeichnet, dass** die Schwächungs- oder Trennlinie (3) die Ausnehmung (2) teilweise oder vollständig umschliesst.

6. Verpackungsbehälter nach Anspruch 1 bis 5, **dadurch gekennzeichnet, dass** die Schwächungs- oder Trennlinie (3) auf der vorderen Wandfolie (5) angebracht ist.

7. Verpackungsbehälter nach Anspruch 1 bis 6, **dadurch gekennzeichnet, dass** die Schwächungs- oder Trennlinie (3) eine Trennlinie, vorzugsweise ein die Wandfolie (5) durchdringender Schnitt ist.

8. Verpackungsbehälter nach Anspruch 1 bis 6, **dadurch gekennzeichnet, dass** die Schwächungs- oder Trennlinie (3) eine Schwächungslinie ist, vorzugsweise ein die Wandfolie (5) schwächender Schnitt oder eine Perforation in der Wandfolie (5), und dass die Schwächungslinie derart beschaffen ist, dass sie beim Abschälen der Verbindungsnaht (4) reisst.

9. Verpackungsbehälter nach Anspruch 1, **dadurch gekennzeichnet, dass** die Verbindungsnaht (4) eine abschälbare Siegelnaht ist.

10. Verpackungsbehälter nach Anspruch 1, **dadurch gekennzeichnet, dass** die abschälbare Verbindungsnaht (4) eine obere Quer- oder Verbindungsnaht am Verpackungsbehälter (1) ist und der entlang der Verbindungsnaht (4) verlaufende Verpackungsrand (20) ein oberer Verpackungsrand ist.

11. Verpackungsbehälter nach Anspruch 1, **dadurch gekennzeichnet, dass** die Ausnehmung (2) ein Euro-Slot oder ein längs der Verbindungsnaht (4) verlaufender Schlitz ist.

12. Verpackungs-behälter nach Anspruch 1, **dadurch gekennzeichnet, dass** die Wand-folien (5,7) Monofolien oder Verbundfolien aus zwei oder mehr Schichten sind, und die Folien oder Folienschichten thermoplastische Kunststoffe aus der Reihe des Polyvinylchlorids (PVC), der Polyolefine, wie Polypropylen, Polyethylen oder Copolymere des Polyethylens, des Polyesters, des Polyamids oder der Cycloolefin-Copolymere enthalten.

13. Verfahren zur kontinuierlichen Herstellung eines Verpackungsbehälters nach Anspruch 1,
**dadurch gekennzeichnet, dass**
in die eine Wandfolie (5) bildende Verpackungsfolie im Bereich der vorgesehenen oberen, abschälbaren Verbindungsnaht (4) eine bogenförmige, vom vorgesehenen Pakkungs-Füllraum (11) her betrachtet konvexe Schwächungs- oder Trennlinie (3) geschaffen wird, und die Verpackungsfolie mit dem den vorgesehenen oberen Verpackungsrand (20) enthaltenden Abschnitt in Transportrichtung voran durch die Verpackungsmaschine befördert wird, und die Schwächungs- oder Trennlinie (3) mit ihren Endpunkten (15, 16) in Transportrichtung voran befördert wird, so dass die Verpackungsfolie an den Endpunkten (15, 16) der Schwächungs- oder Trennlinie (3) während des Transportvorganges nicht aufgerissen werden kann, und die Verpackungsfolie anschliessend zu Verpackungsbehältern (1) weiterverarbeitet wird, und der Verpackungsbehälter (1) abgefüllt und durch die Erzeugung einer oberen, abschälbaren Verbindungsnaht (4) mittels Siegelung oder Schweissen verschlossen wird, und in die obere, abschälbare Verbindungsnaht (4), vom vorgesehenen Packungs-Füllraum (11) her betrachtet nach der Schwächungs- oder Trennlinie (3), die Ausnehmung (2) geschaffen wird.

14. Verfahren zur kontinuierlichen Herstellung von Verpackungsbehältern nach Anspruch 13, **dadurch gekennzeichnet, dass** die Schwächungs- oder Trennlinie (3) eine Trennlinie, vorzugsweise ein die Verpackungsfolie durchdringender Schnitt ist und die Trennlinie (3) mit einer an der Folienschneidmaschine zusätzlich angebrachten Schneid- oder Stanzvorrichtung oder durch eine in der Verpackungsmaschine vorgesehenen separaten Schneid- oder Stanzmaschine in einem separaten Verfahrensschritt ausgeführt wird.

## Claims

1. Packaging container (1), in particular a bag-type package, comprising in the ready-for-sale state at least two film walls (5, 7) separated by the product, at least one peelable seam (4) close to the edge joining the film walls (5, 7), a package edge (20) extending along the peelable seam (4) and a recess (2) passing perpendicularly through the peelable seam (4), **characterised in that** a weakening line or separating line (3) preferably extending loogitudinally relative to the seam (4) is arranged at least in one film wall (5) of the packaging container (1) in the region of the peelable seam (4) at least in front of the recess (2) as viewed from the filling space (11) of the package, in such a manner that, once the seam (4) has been peeled off, a surface region (9) of the film wall (5) containing the weakening line or separating line (3) surrounding the recess (2) is not peeled of above the weakening line or separating line (3) as viewed from the filling space (11) of the package, the weakening line or separating line (3) forming at least one lower boundary of this surface region (9) as viewed from the filling space (11) of the package.

2. Packaging container according to claim 1, **characterised in that** the connecting line between the two end points (15, 16) or the laterally outermost points of the weakening line or separating line (3) includes at least the length of the horizontal extent of the recess (2) and the distance between the end points (15, 16) or the laterally outermost points of the weakening line or separating line (3) and the lateral package edges (13, 14) directed towards them is smaller than or equal to the distance between the corresponding lateral ends (17, 18) of the recess (2) and the lateral package edges (13, 14) directed towards them.

3. Packaging container according to claims 1 to 2, **characterised in that** the weakening line or separating line (3) is arcuate and is convex as viewed from the filling space (11) of the package.

4. Packaging container according to claims 1 to 3, **characterised in that** the weakening line or separating line (3) comprises short end portions (8, 12) extending towards the upper package edge (20) and preferably perpendicular thereto.

5. Packaging container according to claim 1, **characterised in that** the weakening line or separating line (3) partially or completely surrounds the recess (2).

6. Packaging container according to claims 1 to 5, **characterised in that** the weakening line or separating line (3) is provided on the front film wall (5).

7. Packaging container according to claims 1 to 6, **characterised in that** the weakening line or separating line (3) is a separating line, preferably an incision passing through the film wall (5).

8. Packaging container acconling to claims 1 to 6, **characterised in that** the weakening line or separating line (3) is a weakening line, preferably an incision weakening the film wall (5) or a perforation in the film wall (5) and that the weakening line is provided in such a manner that it tears when the seam (4) is peeled off.

9. Packaging container according to claim 1, **characterised in that** the seam (4) is a peelable sealing seam.

10. Packaging container according to claim 1, **characterised in that** the peelable seam (4) is an upper transverse seam or joint seam on the packaging container (1) and the package edge (20) extending along the seam (4) is an upper package edge.

11. Packaging container according to claim 1, **characterised in that** the recess (2) is a Euro-slot or a slot extending along the seam (4).

12. Packaging container according to claim 1, **characterised in that** the film walls (5, 7) are monofilms or composite films consisting of two or more layer and the films or film layers contain thermoplastics from the group consisting of polyvinyl chloride (PVC), polyolefins, such as polypropylene, polyethylene or copolymers of polyethylene, polyester, polyamide or cycloolefin copolymers.

13. Process for the continuous production of a packaging container according to claim 1, **characterised in that** an arcuate weakening line or separating line (3) which is convex when viewed from the intended filling space (11) of the package is provided in the packaging film forming a film wall (5) in the region of the intended upper peelable seam (4), the packaging film is conveyed through the packaging machine with the portion containing the intended upper package edge (20) at the front in the conveying direction, the weakening line or separating line (3) is conveyed with its end points (15, 16) at the from in the conveying direction, so that the packaging film cannot be torn open at the end points (15, 16) of the weakening line or separating line (3) during the conveying process, the packaging film is then further processed to form packaging containers (1), the packaging container (1) is filled and closed by the production of an upper peelable seam (4) by means of sealing or welding and the recess (2) is provided in the upper peelable seam (4) after the weakening line or separating line (3) as viewed from the intended filling space (11) of the package.

14. Process for the continuous production of packaging containers according to claim 13, **characterised in that** the weakening line or separating line (3) is a separating line, preferably an incision passing through the packaging film, and the separating line (3) is formed in a separate step by means of a cutting device or punching device additionally provided on the film-cutting machine or by means of a separate cutting machine or punching machine provided in the packaging machine.

## Revendications

1. Récipient d'emballage (1), notamment emballage en forme de sac, contenant à l'état prêt à la vente, au moins deux feuilles de paroi (5, 7), séparées par la matière de remplissage, au moins un joint de liaison arrachable (4) proche du bord et qui relie les feuilles de paroi (5, 7), un bord (20) de l'emballage qui s'étend le long du joint de liaison arrachable (4), et un évidement (2) qui traverse perpendiculairement le joint de liaison arrachable (4),
**caractérisé en ce que**
une ligne d'affaiblissement ou de séparation (3), qui s'étend de préférence dans la direction longitudinale du joint de liaison (4), est disposée au moins dans une feuille de paroi (5) du récipient d'emballage (1) dans la zone du joint de liaison arrachable (4), vue à partir de l'espace de remplissage (11) de l'emballage, au moins en avant de l'évidement (2), de telle sorte qu'une fois le joint de liaison (4) arraché, vu à partir de l'espace de remplissage (11) de l'emballage au-dessus de la ligne d'affaiblissement ou de séparation (3), une feuille de paroi (5), qui contient une zone de surface (9), qui entoure l'évidement (2), de la face de paroi (5) contenant la ligne d'affaiblissement ou de séparation (3) n'est pas arrachée, la ligne d'affaiblissement ou de séparation (3) formant, vu à partir de l'espace de remplissage (11) de l'emballage, au moins une limite inférieure de bord de cette zone de surface (9).

2. Récipient d'emballage selon la revendication 1, **caractérisé en ce que** la droite de liaison entre les deux points d'extrémité (15, 16) ou les points, qui sont les plus extérieurs latéralement, de la zone d'affaiblissement ou de liaison (3) s'étend au moins la longueur de l'étendue horizontale de l'étendue (2), et la distance entre les points d'extrémité (15, 16) ou les points les plus extérieurs latéralement de la ligne d'affaiblissement ou de séparation (3) et les bords latéraux (13, 14) de l'emballage, qui sont tournés vers ces points, est inférieure ou égale à la distance entre les extrémités latérales correspondantes (17, 18) de l'évidement (2) et les bords latéraux (13, 14) de l'emballage, qui sont tournés vers ces extrémités.

3. Récipient d'emballage selon les revendications 1 et 2, **caractérisé en ce que** la ligne d'affaiblissement ou de séparation (3) possède une forme arquée et est convexe lorsqu'on regarde à partir de l'espace de remplissage (11) de l'emballage.

4. Récipient d'emballage selon les revendications 1 à 3, **caractérisé en ce que** la ligne d'affaiblissement ou de séparation (3) comporte deux courtes sections d'extrémité (8, 12), qui s'étendent vers le bord supérieur de l'emballage (10) et sont de préférence perpendiculaires à ce dernier.

5. Récipient d'emballage selon la revendication 1, **caractérisé en ce que** la ligne d'affaiblissement ou de séparation (3) entoure partiellement ou complètement l'évidement (2).

6. Récipient d'emballage selon les revendications 1 à 5, **caractérisé en ce que** la ligne d'affaiblissement ou de séparation (3) est disposée sur la feuille de paroi avant (5).

7. Récipient d'emballage selon l'une des revendications 1 à 6, **caractérisé en ce que** la ligne d'affaiblissement ou de séparation (3) est une ligne de séparation, de préférence une découpe traversant la feuille de paroi (5).

8. Récipient d'emballage selon l'une des revendications 1 à 6, **caractérisé en ce que** la ligne d'affaiblissement ou de séparation (3) est une ligne d'affaiblissement, de préférence une découpe qui affaiblit la feuille de paroi (5), ou une perforation formée dans la feuille de paroi (5), et que la ligne d'affaiblissement est agencée de telle sorte qu'elle s'arrache lorsqu'on arrache le joint de liaison (4).

9. Récipient d'emballage selon la revendication 1, **caractérisé en ce que** le joint de liaison (4) est un joint de scellement arrachable.

10. Récipient d'emballage selon la revendication 1, **caractérisé en ce que** le joint de liaison arrachable (4) est un joint transversal supérieur ou joint de liaison supérieur dans le récipient d'emballage (1) et que le bord (20) de l'emballage, qui s'étend le long du joint de liaison (4), est un bord supérieur d'emballage.

11. Récipient d'emballage selon la revendication 1, **caractérisé en ce que** l'évidement (2) est une fente Euro ou une fente qui s'étend le long du joint de liaison (4).

12. Récipient d'emballage selon la revendication 1, **caractérisé en ce que** les feuilles de paroi (5, 7) sont des feuilles simples ou des feuilles composites formées de deux ou de plusieurs couches et que les feuilles ou les couches de feuilles contiennent des matières thermoplastiques de la série du polychlorure de vinyle (PVC), des polyoléfines, telles que le polypropylène, le polyéthylène ou des copolymères du polyéthylène, du polyester, du polyamide ou des copolymères de cyclooléfines.

13. Procédé pour la fabrication continue d'un récipient d'emballage selon la revendication, **caractérisé en ce que** l'on crée dans la feuille d'emballage formant une feuille de paroi (5), et ce dans la zone du joint de liaison supérieure arrachable prévu (4), une ligne d'affaiblissement ou de séparation (3) de forme arquée, qui est convexe vue à partir de l'espace de remplissage (11) de l'emballage, et qu'on déplace la feuille d'emballage comportant la section contenant le bord supérieur prévu (20) de l'emballage, en premier dans la direction de transport, à travers la machine d'emballage, on entraîne la feuille d'affaiblissement ou de séparation (3) avec ses points d'extrémité (15, 16) en avant dans la direction de transport de telle sorte que la feuille d'emballage ne peut pas être arrachée au niveau des points d'extrémité (15, 16) de la ligne d'affaiblissement ou de séparation (3) pendant l'opération de transport et qu'on applique ensuite un traitement ultérieur à la feuille d'emballage pour former des récipients d'emballage (1), et qu'on remplit le récipient d'emballage (1) et qu'on le ferme par production d'un joint de liaison supérieur arrachable (4) à l'aide d'un scellement ou d'un soudage, et que l'on forme l'évidement (2) dans le joint de liaison supérieur arrachable (4) en aval de la ligne d'affaiblissement ou de séparation (3) lorsqu'on regarde à partir de l'espace de remplissage prévu (11) de l'emballage.

14. Procédé de fabrication continue de récipients d'emballage selon la revendication 13, **caractérisé en ce que** la ligne d'affaiblissement ou de séparation (3) est une ligne de séparation, de préférence une découpe traversant la feuille d'emballage, et la ligne de séparation (3) est réalisée à l'aide d'un dispositif de coupe ou de poinçonnage installé en supplément sur la machine de découpage de feuilles ou au moyen d'une machine séparée de découpage ou de poinçonnage, prévue dans la machine d'emballage, lors d'une étape opératoire séparée.
